# EUROPÄISCHE PATENTSCHRIFT

(11) **EP 2 002 756 B1**
(45) Veröffentlichungstag und Bekanntmachung des Hinweises auf die Patenterteilung: **05.08.2015**
(21) Anmeldenummer: 08105461.1
(22) Anmeldetag: 07.02.2005
(51) Int. Cl.: A47B 88/04

(54) **Beschlag für eine Türfrontmontage**
Fitting for a door front mounting
Garniture pour un montage de devant de porte

(30) Priorität: 06.02.2004 DE 202004001894 U
(43) Veröffentlichungstag der Anmeldung: 17.12.2008
(62) Teilanmeldung aus: 05002489.2
(73) Patentinhaber: Vauth-Sagel Holding GmbH & Co. KG, 33034 Brakel (DE)
(72) Erfinder: Sagel, Claus, 33604 Bielefeld (DE); Sagel, Thomas, 33024 Brakel (DE)
(74) Vertreter: Reimann, Silke

(56) Entgegenhaltungen:
- DE-C2- 3 221 926
- DE-U1- 20 217 511
- DE-U1- 29 700 349
- DE-U1- 29 706 063

## Beschreibung

Die Erfindung beschreibt einen Beschlag für einen Seitenschrank gemäß dem Oberbegriff des Anspuchs 1.

Bei Einbauküchen wird häufig ein verbleibender Raum in der Küchenzeile durch einen schmalen Seitenschrank gefüllt. Bei einem solchen Seitenschrank sind die Körbe für das Staugut an einem seitlichen Auszugsrahmen angebracht, an dem auch die Schrankfront befestigt ist. Problematisch ist die Montage des Beschlags in dem schmalen Schrank und die Justage der Schrankfront. Die Justage erfolgt oft über mehrere zusätzliche Einstellschrauben, wie etwa in dem Gebrauchsmuster DE 93 15 750.9.

In der Gebrauchsmusterschrift DE 202 17 511 U1 ist eine Anbindung einer Türfront an den Rahmen eines Hochschrankauszugs beschrieben, bei der die horizontale Winkeljustage der Türfront über in der Höhe eingestellte Schraubenköpfe zwischen einem Justierblock und einem Justierband erfolgt.

In der Patentanmeldung DE 32 21 926 A1 ist ebenfalls eine Anbindung einer Türfront an den Rahmen eines Hochschrankauszugs beschrieben, bei der die horizontale Winkeljustage der Türfront über in der Höhe eingestellte Schraubenköpfe zwischen dem Auszugsrahmen und einem eingesteckten Frontwinkel erfolgt. Eine seitliche Justage der Türfront ist nicht vorgesehen.

In der Gebrauchsmusterschrift DE 297 06 063 U1 ist ein Beschlag für einen Ausziehschrank beschrieben, bei dem die Einstellung der Frontverkleidung über Schwenklager mit einer Lochplatte und in festen Winkeln erfolgt. Eine Feineinstellung erfolgt über Lochplatten und Haltepunkte. Feste Frontwinkel mit einem Buckel sind nicht vorgesehen.

In der Gebrauchsmusterschrift DE 297 00 349 U1 ist ein Beschlag zur Aufhängung von Frontwänden beschrieben, der mehrere Lager und Stellplatten enthält. Die Winkeleinstellung erfolgt über in ihrer Höhe verstellbare Schraubenköpfe.

Bei allen genannten Möglichkeiten der Justage sind zusätzliche Justierschrauben zu den Befestigungsschrauben vorgesehen.

Es ist Aufgabe der Erfindung, einen Beschlag anzugeben, bei dem der Rahmen und die Auszugsschienen einfach zu montieren sind und die Justage der Schrankfront auf einfache Weise ohne zusätzliche Schrauben erfolgt.

Gelöst wird diese Aufgabe dadurch, dass jeder Frontwinkel auf seiner der Befestigungsplatte zugewandten Seite einen Buckel besitzt, um den die jeweilige Befestigungsplatte schwenkbar ist.

Eine Ausführungsform des Beschlags ist in den Unteransprüchen beschrieben.

Der Rahmen des Seitenschrankauszugs besteht aus vertikalen und horizontalen Profilblechen, die die Last des Staugutes aufnehmen können. Der Rahmen ist an einer oberen und einer unteren Auszugsschiene geführt. Die Auszugsschienen sind an der Seitenwand des Schrankes vormontiert. Dies ist ohne die weiteren Teile des Beschlags sehr einfach möglich.

Der Schrank besitzt eine vorgehängte Schrankfront, die an dem Rahmen befestigt ist und mit ihm hervorgezogen wird. Zur Befestigung dienen zwei Befestigungsplatten, die an der Schrankfront vormontiert sind, sowie zwei Frontwinkel, die die Verbindung zwischen der Befestigungsplatte und dem Rahmen herstellen. Die Befestigungsschrauben der Frontwinkel dienen auch zur Justage der Schrankfront. Somit sind die Anbringung und die Justage der Schrankfront sehr einfach.
Der Frontwinkel besitzt eine Nase, die in eine entsprechende Profilöffnung des oberen oder unteren Profilblechs eingeschoben wird. Die Profilöffnung besitzt ein vom offenes Langloch, in das eine Schraube, die sich auf der Nase des Frontwinkels befindet, geschoben wird. Die Schraube wird in dem Langloch festgezogen und damit der Frontwinkel befestigt.
Der Frontwinkel besitzt vorteilhafterweise auf seiner der Befestigungsplatte zugewandten Seite einen Buckel, um den die Befestigungsplatte schwenkbar ist. Rechts und links dieses Buckels befinden sich zwei Schrauben, die in Langlöchern des Frontwinkels geführt sind, und mit denen der Frontwinkel an die Befestigungsplatte angeschraubt wird.
Die Justage der Schrankfront erfolgt über die Befestigungsschrauben. Dabei wird über ein Verschieben in den Langlöchern eine Verdrehung der Schrankfront ausgeglichen. Mit dem Schwenken um die Buckel erfolgt der Ausgleich eines horizontalen Winkelfehlers. Mit einer Änderung der Tiefe des Eintauchens der Nasen der Frontwinkel in die Profilbleche wird ein vertikaler Winkelfehler ausgeglichen.

In den Figuren ist eine Ausführungsform der Erfindung beispielhaft dargestellt.
Fig. 1 zeigt eine Ansicht des Seitenschrankes mit dem Beschlag
Fig. 2 zeigt eine Explosionszeichnung des Beschlags
Fig. 3 zeigt den Frontwinkel und die Befestigungsplatte
Fig. 4 zeigt in einer Draufsicht den Buckel zwischen Frontwinkel und Befestigungsplatte.

In Fig.1 ist der Schrank 1 mit der Möbelfront 2 dargestellt. Im Schrank befindet sich der Auszugsrahmen 3 mit dem oberen Profilblech 4 und dem unteren Profilblech 5. Die Laschen 6 greifen durch die Profilbleche und befestigen den Rahmen 3 an den Auszugsschienen. Die Schrankfront 2 ist über die Befestigungsplatten 8 an dem Rahmen 3 befestigt.

In Fig. 2 ist der Beschlag in einer Explosionszeichnung dargestellt. Die Auszugsschienen 16 und 17 sind an der hier nicht dargestellten Schrankwand vormontiert. An den Auszugsschienen sind die Laschen 6 hervorgedrückt, die in die entsprechenden Löcher 6a greifen. Die Sicherungsschrauben tauchen durch die Löcher 7 und verschrauben die Profilbleche 4 bzw. 5 mit den jeweiligen Auszugsschienen 16 und 17.
In die Profilbleche 4 und 5 sind die Frontwinkel 9 mit ihrer Nase 10 eingesteckt und über die Schraube 15 verschraubt. Die Befestigungsplatten 8 sind mit den jeweiligen Frontwinkeln 9 mittels der Befestigungsschrauben 14 verbunden. Über die Schrauben 14 und 15 wird die Justage der hier nicht dargestellten Schrankfront vorgenommen.

In Fig. 3 sind der Frontwinkel 9 und die Befestigungsplatte 8 im Detail dargestellt. Die Nase 10 nimmt die Schraube 15 auf.
Auf der Seite zu der Befestigungsplatte 8 ist der Buckel 11 angebracht, um den die Befestigungsplatte 8 an der Auflagestelle 11 a schwenken kann. Die Schrauben 14 greifen links und rechts des Buckels 11 durch die Langlöcher 13 in die Befestigungsplatte 8. Die Einstellung dieser Schrauben bestimmt den Winkel zwischen Frontwinkel 9 und Befestigungsplatte 8. Mittels der Langlöcher 13 kann der Frontwinkel 9 auf der Befestigungsplatte 8 auch seitlich verschoben werden, um entsprechende Fehlstellungen auszugleichen.

In Fig. 4 sind der Frontwinkel 9 und die Befestigungsplatte 8 im verschraubten Zustand in einer Draufsicht dargestellt. Die Nase 10 wird mittels der Schraube 15 mit dem Rahmen verschraubt. Die Schrauben 14 gestatten die Winkeleinstellung zwischen dem Frontwinkel 9 und der Befestigungsplatte 8 um den Buckel 11.

### Bezugszeichen

- 1: Seitenschrank
- 2: Möbelfront
- 3: Auszugrahmen
- 4: oberes Profilblech
- 5: unteres Profilblech
- 6: Lasche
- 6a: Aufsteckloch
- 7: Schraube
- 8: Befestigungsplatte
- 9: Frontwinkel
- 10: Nase
- 11: Buckel
- 11a: Auflagestelle
- 13: Langlöcher
- 14: Befestigungsschrauben
- 15: Schrauben
- 16: obere Auszugsschiene
- 17: untere Auszugsschiene

## Patentansprüche

1. Beschlag für einen Seitenschrank, bestehend aus einer vorgehängten Schrankfront (2) einem Auszugsrahmen aus Profilblechen, zwei Befestigungsplatten (8), die an der Schrankfront angeschraubt sind und zwei Frontwinkeln (9), die mit dem Auszugsrahmen verbunden sind, wobei die Schrankfront (2) über die beiden Befestigungsplatten (8) und mittels der beiden Frontwinkel (9) mit dem Auszugsrahmen (3) verbunden ist, **dadurch gekennzeichnet, dass** jeder Frontwinkel (9) auf seiner der Befestigungsplatte (8) zugewandten Seite einen Buckel (11) besitzt, um den die Befestigungsplatte (8) schwenkbar ist.

2. Beschlag nach Anspruch 1, **dadurch gekennzeichnet, dass** der Frontwinkel (9) mittels der rechts und links des Buckels in horizontalen Langlöchern (13) geführten Befestigungsschrauben (14) an der Befestigungsplatte (8) angeschraubt ist.

3. Beschlag nach Anspruch 1, **dadurch gekennzeichnet, dass** der Frontwinkel mit einer Nase (10) in das jeweils zugehörige Profilblech (4, 5) eingesteckt und mit diesem über eine Schraube (15) in einem Langloch verschraubt ist.

4. Beschlag nach Anspruch 1, **dadurch gekennzeichnet, dass** die Befestigungsplatte (8) an der Schrankfront (2) vormontiert ist.

5. Beschlag nach einem der vorstehenden Ansprüche, **dadurch gekennzeichnet, dass** die Justage der Schrankfront (2) durch die Einstellung der Befestigungsschrauben (14) zwischen den Frontwinkeln (9) und den Befestigungsplatten (8) sowie durch ein Verändern des Eintauchens der Schrauben (15) an den Frontwinkeln (9) in die Profilbleche (4, 5) des Rahmens erfolgt.

## Claims

1. Fitting for a side cabinet, comprising a suspended cabinet front (2), a pull-out frame made of metal profile panels, two fastening plates (8), which are screwed on the cabinet front, and two front angle brackets (9), which are connected to the pull-out frame, wherein the cabinet front (2) is connected to the pull-out frame (3) via the two fastening plates (8) and by means of the two front angle brackets (9), **characterized in that** each front angle bracket (9), on its side which is directed towards the fastening plate (8), has a hump (11), around which the fastening plate (8) can be pivoted.

2. Fitting according to Claim 1, **characterized in that** the front angle bracket (9) is screwed on the fastening plate (8) by means of the fastening screws (14) which are guided in horizontal slots (13) to the right and left of the hump.

3. Fitting according to Claim 1, **characterized in that** the front angle bracket has a nose (10) plugged into the respectively associated metal profile panel (4, 5) and is screw-connected to said metal profile panel via a screw (15) in a slot.

4. Fitting according to Claim 1, **characterized in that** the fastening plate (8) is preassembled on the cabinet front (2).

5. Fitting according to one of the preceding claims, **characterized in that** the operation of adjusting the cabinet front (2) takes place by adjustment of the fastening screws (14) between the front angle brackets (9) and the fastening plates (8) and by alteration of the extent to which the screws (15) on the front angle brackets (9) penetrate into the metal profile panels (4, 5) of the frame.

## Revendications

1. Garniture pour une armoire latérale, constituée d'une partie avant d'armoire suspendue (2), d'un cadre d'extraction en tôles profilées, de deux plaques de fixation (8) qui sont vissées sur la partie avant d'armoire et de deux équerres avant (9) qui sont reliées au cadre d'extraction, la partie avant d'armoire (2) étant reliée au cadre d'extraction (3) par le biais des deux plaques de fixation (8) et au moyen des deux équerres avant (9), **caractérisée en ce que** chaque équerre avant (9) présente, sur son côté tourné vers la plaque de fixation (8), une bosse (11) autour de laquelle la plaque de fixation (8) peut être pivotée.

2. Garniture selon la revendication 1, **caractérisée en ce que** l'équerre avant (9) est vissée sur la plaque de fixation (8) au moyen des vis de fixation (14) guidées dans des trous oblongs horizontaux (13) à droite et à gauche de la bosse.

3. Garniture selon la revendication 1, **caractérisée en ce que** l'équerre avant est enfichée par un ergot (10) dans la tôle profilée (4, 5) associée respective et est vissée sur celle-ci par le biais d'une vis (15) dans un trou oblong.

4. Garniture selon la revendication 1, **caractérisée en ce que** la plaque de fixation (8) est pré-montée sur la partie avant d'armoire (2).

5. Garniture selon l'une quelconque des revendications précédentes, **caractérisée en ce que** l'ajustage de la partie avant d'armoire (2) s'effectue au moyen du réglage des vis de fixation (14) entre les équerres avant (9) et les plaques de fixation (8) ainsi qu'au moyen d'une modification de l'enfoncement des vis (15) sur les équerres avant (9) dans les tôles profilées (4, 5) du cadre.
